# EUROPÄISCHE PATENTSCHRIFT

(11) **EP 4 137 031 B1**
(45) Veröffentlichungstag und Bekanntmachung des Hinweises auf die Patenterteilung: **04.12.2024**
(21) Anmeldenummer: 22189843.0
(22) Anmeldetag: 11.08.2022
(51) Int. Cl.: A47L 15/48, A47L 15/42, A47L 15/00

(54) **GEWERBLICHE GESCHIRRSPÜLMASCHINE UND VERFAHREN ZUM BETREIBEN EINER SOLCHEN**
COMMERCIAL DISHWASHER AND METHOD FOR OPERATING THE SAME
LAVE-VAISSELLE COMMERCIAL ET PROCÉDÉ DE FONCTIONNEMENT D'UN TEL LAVE-VAISSELLE

(30) Priorität: 20.08.2021 DE 102021121671
(43) Veröffentlichungstag der Anmeldung: 22.02.2023
(73) Patentinhaber: Winterhalter Product & Technology GmbH, 88074 Meckenbeuren (DE)
(72) Erfinder: Winterhalter, Jürgen, 88074 Meckenbeuren (DE)
(74) Vertreter: Appelt, Christian W.

(56) Entgegenhaltungen:
- DE-A1- 2 606 443
- DE-A1- 3 513 639
- DE-B- 1 255 254
- DE-U- 1 957 004

## Beschreibung

Die vorliegende Erfindung betrifft eine gewerbliche Geschirrspülmaschine und ein Verfahren zum Betreiben einer solchen gewerblichen Geschirrspülmaschine. Solche gewerblichen Geschirrspülmaschinen umfassen einen Spülraum, in den zu spülendes Geschirr eingesetzt werden kann, und eine oder mehrere Abgabevorrichtungen zur Abgabe einer Behandlungsflüssigkeit oder mehrerer unterschiedlicher Behandlungsflüssigkeiten.

Solche gewerblichen Geschirrspülmaschinen arbeiten in der Regel mit sehr kurzen Arbeitszyklen, und es finden eine Vielzahl von Arbeitszyklen pro Tag statt. Jeder Arbeitszyklus umfasst häufig einen oder mehrere Betriebszyklen oder Betriebsmodi, insbesondere einen Spülgang, einen Nachspülgang und/oder einen Trocknungsvorgang.

Nach jedem Arbeitszyklus wird der Spülraum geöffnet und das gespülte Geschirr kann entnommen werden. Ein Öffnen der gewerblichen Spülmaschine nach dem Arbeitszyklus zur Entnahme des Spülguts führt jedoch dazu, dass der während des Arbeitszyklus gebildete Wasserdampf oder Wrasen in die Umgebung entweicht, was dazu führt, dass in dem Arbeitsraum, in dem sich die Geschirrspülmaschine befindet, ein feuchtwarmes Klima entsteht, insbesondere wenn eine Vielzahl von Arbeitszyklen in einem kurzen Zeitraum abgewickelt werden. Zudem ist es für den Bediener unangenehm, den heißen Wrasen beim Öffnen der Maschinentür in das Gesicht zu bekommen, gerade bei Brillenträgern verursacht dies ein Beschlagen der Brillengläser.

Um diesen negativen Effekt zu mildern, schlägt die EP 1 355 560 B1 eine gewerbliche Geschirrspülmaschine mit einem Wärmetauscher bzw. Entfeuchter vor, wobei die Geschirrspülmaschine so ausgebildet ist, dass sie eine Vorrichtung zur Erzeugung eines Luftstroms umfasst, der in einem geschlossenen Luftkreislauf zirkuliert, sodass die feuchte Luft aus dem Spülraum herausgeleitet und wieder in den Spülraum eingeleitet werden kann, wobei in dem Luftkreislauf der Wärmetauscher bzw. der Entfeuchter vorgesehen ist.

Eine Geschirrspülmaschine gemäß dem Oberbegriff des Anspruchs 1 ist aus der DE 1957 004 U bekannt, ähnliche relevante Geschirrspülmaschinen sind ferner aus der DE 1255 254 A. und der DE 35 13 639 A1 bekannt

Es ist eine Aufgabe der vorliegenden Erfindung, eine gewerbliche Geschirrspülmaschine mit einem Spülraum, insbesondere einen Programmautomaten, zu verbessern und insbesondere das Austreten von Wasserdampf oder Wrasen in die Umgebung und deren negative Auswirkungen auf einem niedrigen Niveau zu halten oder sogar zu vermeiden.

Diese Aufgabe wird durch eine gewerbliche Geschirrspülmaschine gemäß Anspruch 1 und ein Verfahren gemäß Anspruch 10 gelöst. Die Ansprüche 2 bis 9 betreffen besonders bevorzugte Ausführungsformen der erfindungsgemäßen Geschirrspülmaschine.

Eine gewerbliche Geschirrspülmaschine gemäß der Erfindung umfasst einen Spülraum, in dem mindestens eine erste Abgabevorrichtung zur Abgabe einer Behandlungsflüssigkeit angeordnet ist.

Bei der Behandlungsflüssigkeit kann es sich um unterschiedliche Behandlungsflüssigkeiten handeln, beispielsweise um eine Wasch- oder Reinigungsflüssigkeit. Insbesondere kann es sich bei der Behandlungsflüssigkeit auch um eine Nachspülflüssigkeit handeln.

Der Spülraum ist durch einen oder mehrere Innenwände begrenzt. Hierbei handelt es sich typischerweise um zwei Seitenwände und eine Rückwand, wobei eine vierte Seite durch eine Tür mit einer zugehörigen Innenwand begrenzt ist. Nach oben ist der Spülraum typischerweise durch eine Deckenwand begrenzt, im unteren Bereich durch einen Bodenbereich und/oder einen Tank o. ä. Elemente. Allerdings sind auch andere Formen und Begrenzungen eines Spülraums denkbar.

Erfindungsgemäß ist die Geschirrspülmaschine so ausgelegt, dass sie in mindestens zwei Betriebsmodi betreibbar ist, wobei die Geschirrspülmaschine eine Steuervorrichtung umfasst, die so ausgelegt ist, dass sie in der Lage ist, die Geschirrspülmaschine in einen von einem Nutzer gewählten oder einen gemäß einem Spülprogramm vorbestimmten Betriebsmodus zu schalten und den Betrieb der Geschirrspülmaschine zu steuern, wobei die mindestens zwei Betriebsmodi mindestens einen Spülgut-Behandlungs-Modus und mindestens einen Wrasenreduktions-Modus umfassen.

Gemäß der Erfindung umfasst die Geschirrspülmaschine ferner mindestens eine zweite Abgabevorrichtung zur Abgabe einer Wrasenreduktionsflüssigkeit, die so in dem Spülraum angeordnet ist, dass sie die Wrasenreduktionsflüssigkeit direkt und/oder indirekt zumindest auf einen Teilbereich mindestens einer der Innenwände des Spülraums abgeben kann, wenn sich die Geschirrspülmaschine in einem Wrasenreduktions-Modus befindet.

Durch die Aktivierung des Wrasenreduktions-Modus, bei dem eine Wrasenreduktionsflüssigkeit, typischerweise Wasser, bevorzugt mit Temperaturen in einem Bereich zwischen beispielsweise 10 °C und 40 °C, abgegeben wird, wird der im Spülraum befindliche Wasserdampf gekühlt und dadurch kondensiert. Die Kühlung tritt durch zwei Effekte auf, die, wie der Erfinder festgestellt hat, in Kombination besonders effektiv sind, nämlich einerseits eine direkte Kühlung des Wrasen bzw. des Wasserdampfs innerhalb des Spülraums durch einen direkten Kontakt der von der zweiten Abgabevorrichtung abgegebenen Wrasenreduktionsflüssigkeit mit dem Wasserdampf bzw. Wrasen und andererseits durch die Kühlung einer Innenwand des Spülraums durch die direkte Abgabe der Wrasenreduktionsflüssigkeit auf zumindest einen Teilbereich mindestens einer Innenwand, sodass durch die Kühlung der Innenwand über einer großen Fläche die Kondensation des Wrasen bzw. des Wasserdampfs verstärkt wird.

Der Erfinder hat festgestellt, dass eine solche erfindungsgemäße Geschirrspülmaschine eine sehr umfangreiche und effektive Reduktion oder gar Vernichtung des Wrasens realisiert, ohne die Notwendigkeit, ein komplexes und auch teures Wärmerückgewinnungssystem mit einem Wärmetauscher vorsehen zu müssen, wie es im Stand der Technik der Fall ist.

Dadurch wird eine kostengünstige, weniger fehleranfällige und weniger Raum benötigende Geschirrspülmaschine zur Verfügung gestellt, die zumindest vergleichbare und teilweise sogar bessere Effekte im Hinblick auf die Wrasen-Reduktion zur Verfügung stellt als komplexere und kostenintensivere Geschirrspülmaschinen mit Wärmerückgewinnungssystem.

Darüber hinaus hat sich auch herausgestellt, dass die Zeitdauer, die zur gewünschten Reduktion oder sogar bis zur vollständigen Vernichtung des Wasserdampfs erforderlich ist, kürzer als bei Systemen mit einem Wärmerückgewinnungssystem sein kann.

Gleichzeitig wird eine sichere und bedienerfreundliche Anwendung realisiert, die auch den Betrieb durch weniger gut geschultes Personal ermöglicht. Darüber hinaus erfordert eine solche Geschirrspülmaschine gemäß der Erfindung einen deutlich geringeren Wartungsaufwand als Geschirrspülmaschinen mit Wärmerückgewinnungssystemen, was auch die Folge- und Betriebskosten deutlich senkt.

Bevorzugt kann die Intensität der Wrasen-Reduktion auf einfache Weise gewählt bzw. eingestellt werden, beispielsweise durch die Wahl der Temperatur der Wrasenreduktionsflüssigkeit, gegebenenfalls erzielt oder unterstützt auch durch eine vorgeschaltete Kühlung, falls erforderlich oder sinnvoll, durch die Auslegung der Größe der zweiten Abgabevorrichtung und/oder auch gegebenenfalls durch das Vorsehen mehrerer zweiter Abgabevorrichtungen. Wenn mehrere zweite Abgabevorrichtungen vorgesehen sind, können diese bevorzugt an unterschiedlichen Positionen installiert werden, beispielsweise an einer oder mehreren Seitenwänden des Spülraums der Maschine und/oder an der Rückwand des Spülraums der Maschine.

Die Wrasenreduktionsflüssigkeit kann dabei entweder direkt zumindest auf einen Teilbereich mindestens einer der Innenwände des Spülraums abgegeben werden, es ist aber auch möglich, dass die Wrasenreduktionsflüssigkeit indirekt auf einen Teilbereich mindestens einer der Innenwände abgegeben wird, bevorzugt von der zweiten Abgabevorrichtung zuerst auf ein Umlenkelement, beispielsweise ein Umlenkenkblech, und von diesem auf einen Teilbereich einer Innenwand. Eine solche indirekte Abgabe eröffnet weitere Möglichkeiten zur gezielten Abgabe von Wrasenreduktionsflüssigkeit auf gewünschte Teilbereiche der Innenwände des Spülraums.

Bei einer besonders bevorzugten Ausführungsform umfasst die Geschirrspülmaschine eine Spülmaschinentür, die zur Öffnung des Spülraums und zur Entnahme des Spülguts geöffnet werden kann. Bevorzugt handelt es sich dabei um eine Spülmaschinentür, die beispielsweise an einer Vorderseite der Geschirrspülmaschine angeordnet ist und bevorzugt um eine Rotationsachse, die bevorzugt in einem unteren Bereich der Geschirrspülmaschine vorgesehen ist, rotiert werden kann, sodass der Spülraum für den Nutzer einfach zugänglich ist.

Gemäß einer besonders bevorzugten Ausführungsform ist dabei eine zweite Abgabevorrichtung zur Abgabe einer Wrasenreduktionsflüssigkeit so in dem Spülraum angeordnet, dass sie in der Lage ist, die Wrasenreduktionsflüssigkeit direkt und/oder indirekt zumindest auf einen Teilbereich der Innenwand der Spülmaschinentür abzugeben, wenn sich diese in ihrer geschlossenen Position befindet. Dies hat insbesondere den Vorteil, dass die Wirkung der Wrasen-Reduktion insbesondere in dem Bereich erzeugt wird, in dem gegebenenfalls noch vorhandener Wrasen aus dem Spülraum austreten und in die Umgebung abgegeben werden könnte.

Ferner bevorzugt ist dabei eine zweite Abgabevorrichtung so ausgebildet, dass sie eine Wrasenreduktionsflüssigkeit auf mindestens 30 %, bevorzugt auf mindestens 50 % und besonders bevorzugt auf mindestens 80 % der Gesamtfläche der Innenwand der Spülmaschinentür abgibt.

Eine Regelung der Abstrahlcharakteristik wird dabei insbesondere durch die Auswahl der Abgabeelemente der Abgabevorrichtung, insbesondere Düsen, realisiert, insbesondere auch durch deren Anordnung und durch die Wahl der gewünschten Abstrahlkegel, also die Bereiche, in denen Wrasenreduktionsflüssigkeit von den einzelnen Abgabeelementen der zweiten Abgabevorrichtung abgegeben werden.

Bei einer weiteren besonderen Ausführungsform ist mindestens eine zweite Abgabevorrichtung so angeordnet, dass sie in der Lage ist, eine Wrasenreduktionsflüssigkeit direkt und/oder indirekt auf mindestens 30 % der Gesamtfläche zumindest einer Innenwand des Spülraums oder der Geschirrspülmaschine, bevorzugt auf mindestens 50 % der Gesamtfläche zumindest einer Innenwand des Spülraums oder der Geschirrspülmaschine, besonders bevorzugt auf mindestens 80 % der Gesamtfläche zumindest einer Innenwand des Spülraums oder der Geschirrspülmaschine, abzugeben.

Bei einer weiteren besonderen Ausführungsform ist mindestens eine zweite Abgabevorrichtung, insbesondere sind mehrere zweite Abgabevorrichtungen zur Abgabe einer Wrasenreduktionsflüssigkeit so in dem Spülraum angeordnet, dass sie in der Lage ist/sind, eine Wrasenreduktionsflüssigkeit direkt und/oder indirekt auf mindestens 30 %, bevorzugt auf mindestens 50 %, besonders bevorzugt auf mindestens 80 % der Gesamtfläche zweier oder dreier Innenwände des Spülraums abzugeben. Hierbei kann es sich bevorzugt um zwei seitliche Innenwände handeln, bevorzugt aber insbesondere auch in Kombination mit einer Beaufschlagung der Innenwand der Spülmaschinentür und/oder auch in Kombination mit einer Beaufschlagung der Rückseite des Spülraums mit Wrasenreduktionsflüssigkeit.

Hierdurch wird eine besonders effektive Wrasen-Reduktion in verschiedenen Bereichen des Spülraums realisiert. Die Effektivität der Wrasen-Reduktion wird dadurch erhöht, wodurch auch die Zeitdauer der Abgabe der Wrasenreduktionsflüssigkeit und damit die Zeitdauer des Wrasenreduktions-Modus reduziert werden kann.

Bei einer bevorzugten Ausführungsform ist die Geschirrspülmaschine so ausgebildet, dass die Abgabe einer Wrasenreduktionsflüssigkeit durch eine, bevorzugt durch alle zweiten Abgabevorrichtungen zur Abgabe einer Wrasen Reduktionsflüssigkeit unterbrochen wird, sobald der Spülraum, insbesondere durch eine Spülmaschinentür, geöffnet wird.

Dies hat den Vorteil, dass auch in dem Falle, dass der Spülraum durch einen Nutzer geöffnet wird, obwohl der Betrieb der Spülmaschine, insbesondere im Wrasenreduktions-Modus, noch nicht abgeschlossen ist, die Abgabe von Wrasenreduktionsflüssigkeit unterbrochen wird. Insbesondere in dem Falle, dass eine zweite Abgabevorrichtung zur Abgabe von Wrasenreduktionsflüssigkeit in der Nähe der Spülmaschinentür angeordnet ist, wie es bei einer besonders bevorzugten Ausführungsform der Fall ist, wird dadurch vermieden, dass Wrasenreduktionsflüssigkeit durch die geöffnete Spülmaschinentür nach außen austritt.

Bei einer besonders bevorzugten Ausführungsform ist es auch möglich, zum Zeitpunkt des Öffnens der Spülmaschinentür nur eine der zweiten Abgabevorrichtungen sofort abzuschalten, insbesondere eine Abgabevorrichtung, die in der Nähe der Spülmaschinentür angeordnet ist, um ein Austreten von Wrasenreduktionsflüssigkeit zu verhindern, während andere zweite Abgabevorrichtungen, die an Seitenwänden oder an der Rückwand des Spülraums angeordnet sind, erst mit einer vorbestimmten Zeitverzögerung abgeschaltet werden, beispielsweise nach 3 bis 5 Sekunden. Dies wiederum hat den Vorteil, dass der Nutzer sofort erkennt, dass der Wrasenreduktions-Modus noch nicht abgeschlossen ist, weil er erkennt, dass durch die zweite Abgabevorrichtung noch Wrasenreduktionsflüssigkeit abgegeben wird, sodass er die Möglichkeit hat, die Spülmaschinentür direkt wieder zu schließen und den Abschluss des Betriebs abzuwarten.

Es ist jedoch auch möglich, alle zweiten Abgabevorrichtungen zur Abgabe von Wrasenreduktionsflüssigkeit, die in der Nähe der Spülmaschinentür angeordnet sind, erst mit einer Zeitverzögerung, beispielsweise 1 bis 5 Sekunden, abzuschalten. Hierdurch wird auch für diesen Zeitraum nach dem Öffnen der Spülmaschinentür eine Wrasen-Reduktion durchgeführt. Insbesondere kann durch eine im Bereich der Spülmaschinentür angeordnete zweite Abgabevorrichtung eine Art Wrasen-Sperre im Bereich der geöffneten Spülmaschinentür erzeugt, die ein Austreten von möglicherweise noch vorhandenen Wrasen verhindert.

Besonders bevorzugt ist eine zweite Abgabevorrichtung im Spülraum oberhalb einer Spülmaschinentür angeordnet. Dies hat auch den Vorteil, dass eine Wrasenreduktionsflüssigkeit, die direkt und/oder indirekt auf die Innenseite der Spülmaschinentür abgegeben wird, an der Spülmaschinentür herunterlaufen kann und diese dadurch weiterhin kühlt.

Bevorzugt sind auch andere und/oder weitere zweite Abgabevorrichtung in einem oberen Bereich des Spülraums angeordnet, beispielsweise einem oberen Bereich an den Seitenwänden oder an der Rückwand des Spülraums

Grundsätzlich ist es jedoch auch möglich, dass eine oder mehrere zweite Abgabevorrichtungen zur Abgabe einer Wrasenreduktionsflüssigkeit in einem unteren Bereich des Spülraums angeordnet sind und Wrasenreduktionsflüssigkeit in einer zumindest teilweise vertikal nach oben gerichteten Richtung abgeben. Auch ist es möglich, eine Kombination von zweiten Abgabevorrichtungen vorzusehen, mit Abgabevorrichtungen, die eine Wrasenreduktionsflüssigkeit von oben nach unten abgeben, und mit Abgabevorrichtungen, die eine Wrasenreduktionsflüssigkeit von unten nach oben abgegeben. Damit ist auch eine besonders gute räumliche Abdeckung möglich.

Gemäß der Erfindung umfasst die Geschirrspülmaschine einen Wrasenreduktionsflüssigkeit-Temperatursensor, der in der Lage ist, die Temperatur der Wrasenreduktionsflüssigkeit zu bestimmen, und/oder einen Spülraum-Temperatursensor umfasst, der in der Lage ist, die Temperatur innerhalb des Spülraums zu bestimmen, und/oder einen Feuchtigkeitssensor umfasst, der in dem Spülraum angeordnet ist und der in der Lage ist, die Feuchtigkeit innerhalb des Spülraums zu bestimmen, wobei die Steuervorrichtung so ausgebildet ist, dass sie die Zeitdauer, über die eine Wrasenreduktionsflüssigkeit innerhalb des Wrasenreduktions-Modus abgegeben wird, und/oder ein Wrasenreduktionsflüssigkeitsvolumen, das während des Wrasenreduktions-Modus abgegeben wird, in Abhängigkeit von der von dem Wrasenreduktionsflüssigkeit-Temperatursensor ermittelten Temperatur der Wrasenreduktionsflüssigkeit und/oder in Abhängigkeit von der von dem Spülraum-Temperatursensor ermittelten Temperatur innerhalb des Spülraums und/oder in Abhängigkeit von dem von dem Feuchtigkeitssensor ermittelten Wert innerhalb des Spülraums einstellt.

Der Temperatursensor ist dabei bevorzugt in einer Zuleitung vorgesehen, die die Wrasenreduktionsflüssigkeit zur Abgabevorrichtung und insbesondere zu den entsprechenden Abgabeelementen oder Abgabedüsen weiterleitet.

Die Temperatur der Wrasenreduktionsflüssigkeit hat Einfluss auf die Wrasen-Reduktion, da die Wrasen-Reduktion umso effektiver ist, je geringer die Temperatur der Wrasenreduktionsflüssigkeit ist.

Bei einer besonders bevorzugten Ausführungsform ist daher die Steuervorrichtung der Geschirrspülmaschine so ausgebildet, dass die Zeitdauer, über die eine Wrasenreduktionsflüssigkeit abgegeben wird, in Abhängigkeit von der Temperatur der Wrasenreduktionsflüssigkeit eingestellt wird, bevorzugt automatisch durch die Steuervorrichtung. Dadurch kann sichergestellt werden, dass eine gewünschte, minimale Wrasen-Reduktion erzielt wird. Ferner kann auf der anderen Seite auch sichergestellt werden, dass nicht über eine gegebenenfalls nicht erforderliche, lange Zeitdauer Wrasenreduktionsflüssigkeit abgegeben wird, sodass die Menge der erforderlichen Wrasenreduktionsflüssigkeit und auch die Zeitdauer der Wrasen-Reduktion reduziert werden kann.

Alternativ ist es auch möglich, dass die Temperatur der Wrasenreduktionsflüssigkeit bekannt ist, und abhängig von dieser Temperatur insbesondere die Zeitdauer der Wrasen-Reduktion eingestellt wird bzw. die Temperatur der Steuervorrichtung zur Verfügung gestellt wird, sodass diese die Zeitdauer der Wrasen-Reduktion und die Zeitdauer der Abgabe der Wrasenreduktionsflüssigkeit steuert und einstellt.

Alternativ oder zusätzlich zur Regelung bzw. Einstellung der Zeitdauer der Abgabe der Wrasenreduktionsflüssigkeit kann auch ein Wrasenreduktionsflüssigkeitsvolumen, das während des Wrasenreduktions-Modus abgegeben wird, geregelt und/oder eingestellt werden. Bevorzugt wird sowohl die Zeitdauer als auch das pro Zeit abgegebene Wrasenreduktionsvolumen, der Volumenstrom, eingestellt und/oder geregelt. Dabei ist es auch möglich, dass das pro Zeit abgegebene Wrasenseduktionsvolumen, der Volumenstrom, über die Zeit der Abgabe der Wrasenreduktionsflüssigkeit variiert.

Die Änderung bzw. das Einstellen des pro Zeit abgegebenen Wrasenreduktionsvolumens, des Volumenstroms, erfolgt bevorzugt über eine Einstellung/Steuerung der zweiten Abgabevorrichtung, wobei beispielsweise auch der Abgabedruck der Wrasenreduktionsflüssigkeit unterschiedlich eingestellt wird.

Bei einer bevorzugten Ausführungsform ist die Geschirrspülmaschine so ausgelegt, dass, bei einer Temperatur der Wrasenreduktionsflüssigkeit von etwa 20 °C die Wrasenreduktionsflüssigkeit über einen Zeitraum von 50 Sekunden mit einem Volumenstrom von 3 l/min abgegeben wird, bevorzugt oder beispielsweise von einer zweiten Abgabevorrichtung, die in einem Bereich oberhalb der Spülmaschinentür angeordnet ist.

Bei einer geringeren Temperatur der Wrasenreduktionsflüssigkeit kann der Zeitraum der Abgabe der Wrasenreduktionsflüssigkeit gesenkt werden. Bei einer Temperatur von 10 °C beispielsweise auf 40 Sekunden, ebenfalls bei dem oben genannten Volumenstrom von 3 l/min.

Bei einer höheren Temperatur der Wrasenreduktionsflüssigkeit können die Zeitraum verlängert werden, bei einer Temperatur von 30 °C beispielsweise auf 60 Sekunden, bei einer Temperatur von 40 °C beispielweise auf 90 Sekunden.

Bei einer weiteren bevorzugten Ausführungsform umfasst die Geschirrspülmaschine auch einen Spülraum-Temperatursensor, der die Temperatur innerhalb des Spülraums bestimmt. Hieraus können Rückschlüsse auf die Menge bzw. die Art des Wrasens und den Zustand innerhalb des Spülraums gezogen werden, insbesondere auch im Hinblick darauf, wie viel Wrasen oder wie viel Feuchtigkeit sich im Spülraum befindet.

Bei einer weiteren bevorzugten Ausführungsform ist die Steuervorrichtung der Geschirrspülmaschine so ausgebildet, dass die Zeitdauer, über die eine Wrasenreduktion durchgeführt wird, in Abhängigkeit von der Temperatur innerhalb des Spülraums eingestellt wird.

Alternativ oder zusätzlich ist es auch möglich, dass ein Wrasenreduktionsflüssigkeitsvolumen, das während des Wrasenreduktions-Modus abgegeben wird, in Abhängigkeit von der Temperatur innerhalb des Spülraums, eingestellt wird.

Besonders bevorzugt sind sowohl ein Temperatursensor für die Bestimmung der Temperatur der Wrasenreduktionsflüssigkeit als auch ein Temperatursensor für die Bestimmung der Temperatur innerhalb des Spülraums vorgesehen, wobei besonders bevorzugt beide Temperaturen für die Steuerung der Abgabe der Wrasenreduktionsflüssigkeit herangezogen werden und insbesondere die Zeitdauer der Abgabe der Wrasenreduktionsflüssigkeit in Abhängigkeit dieser Temperaturen automatisch eingestellt und/oder angepasst wird.

Bei einer weiteren, bevorzugten Ausführungsform umfasst die Geschirrspülmaschine auch einen Feuchtigkeitssensor, der innerhalb des Spülraums angeordnet ist und die Feuchtigkeit innerhalb des Spülraums, insbesondere die relative Feuchtigkeit innerhalb des Spülraums, ermitteln kann. Auch dieser Sensor ermittelt Werte über den Zustand des Wrasens in dem Spülraum, so dass die Wrasen-Reduktion, insbesondere die Länge der Abgabe der Wrasenreduktionsflüssigkeit oder ein Wrasenreduktionsflüssigkeitsvolumen, das während des Wrasenreduktions-Modus abgegeben wird, in Abhängigkeit auch von diesem Feuchtigkeitssensor gesteuert werden kann.

Die Erfindung betrifft auch ein Verfahren zum Betreiben einer gewerblichen Geschirrspülmaschine, insbesondere zum Betreiben einer gewerblichen Geschirrspülmaschine, wie sie oben beschrieben worden ist. Im Hinblick auf die besonderen Effekte und Vorteile eines solchen Verfahrens wird, zur Vermeidung von Wiederholungen, auf die obige Beschreibung verwiesen.

Die Erfindung und ihre Vorteile werden anhand der nachfolgenden Figuren noch deutlicher:
- Fig. 1: zeigt schematisch eine Funktionsskizze einer Ausführungsform einer erfindungsgemäßen Geschirrspülmaschine,
- Fig. 2: zeigt schematisch eine Draufsicht von vorne auf eine Ausführungsform einer erfindungsgemäßen Geschirrspülmaschine mit einer geöffneten Spülmaschinentür, und
- Fig. 3: zeigt eine schematische Seitenschnittansicht einer Ausführungsform einer erfindungsgemäßen Geschirrspülmaschine mit einer geschlossenen Spülmaschinentür.

Fig. 1 zeigt schematisch eine Funktionsskizze einer Ausführungsform einer erfindungsgemäßen Geschirrspülmaschine 10, die einen Spülraum 50 aufweist. In dem Spülraum 50 ist ein Spülgut-Korb 300 zur Aufnahme von Spülgut 310 angeordnet.

In dem Spülraum 50 ist eine erste Abgabevorrichtungen 100 zur Abgabe von Behandlungsflüssigkeit vorgesehen, wobei in Fig. 1 lediglich eine solche erste Abgabevorrichtung 100 mit Abgabedüsen 110 dargestellt ist. Die erste Abgabevorrichtung 100 ist drehbar in dem Spülraum 50 gelagert. In dem Spülraum 50 können auch mehrere solcher ersten Abgabevorrichtungen zur Abgabe von Behandlungsflüssigkeit vorgesehen sein, jede der Abgabevorrichtungen kann eine unterschiedliche Anzahl von Abgabedüsen umfassen. Typischerweise ist zumindest eine obere erste Abgabevorrichtung und eine untere erste Abgabevorrichtung vorgesehen.

Der Geschirrspülmaschine 10 wird Frischwasser über eine Frischwasserleitung 600 zugeführt. Das Frischwasser wird über ein Magnetventil 610 an eine Rückflusssicherungsvorrichtung 620 weitergeleitet. Das Frischwasser kann dann über Leitungen 630 an einen Boiler 650 abgeben werden, der mit einer Heizvorrichtung 652 versehen ist. Von dort kann die, gegebenenfalls erwärmte, Behandlungsflüssigkeit über eine Leitung 660 und eine Pumpe 662, gegebenenfalls unter Zugabe von Behandlungs- oder Reinigungsmittel (hier nicht dargestellt) an die erste Abgabevorrichtung 100 (oder an mehrere erste Abgabevorrichtungen) weitergeleitet werden, die im Spülraum 50 angeordnet ist. Die erste Abgabevorrichtung 100 umfasst mehrere Abgabedüsen 110, über die Behandlungsflüssigkeiten, während eines Spülgut-Behandlungs-Modus, in dem die Geschirrspülmaschine 10 betrieben wird, auf das im Spülraum 50 befindliche Spülgut 310 abgegeben werden kann.

Von der Rückflusssicherungsvorrichtung 620 kann Frischwasser auch über ein weiteres Ventil 670 und eine Leitung 672 an eine zweite Abgabevorrichtung 200 mit Abgabedüsen 210 weitergeleitet werden. Dieses Frischwasser dient als Wrasenreduktionsflüssigkeit und wird, während eines Wrasenreduktions-Modus, in den Spülraum 50 und insbesondere auf mindestens eine der Innenwände des Spülraums 50 abgegeben.

Bei anderen Ausführungsformen ist es auch möglich, andere Quellen für Frischwasser oder auch eine andere Flüssigkeit vorzusehen, die beispielsweise in einem Tank gespeichert ist.

Auch ist es möglich, dass bei einer anderen Ausführungsform unterschiedliche Quellen für die Behandlungsflüssigkeit einerseits und die Wrasenreduktionsflüssigkeit andererseits verwendet werden. Auch die Zuleitungen können dementsprechend getrennt und separiert sein.

Fig. 2 zeigt schematisch eine Draufsicht von vorne auf eine Ausführungsform einer erfindungsgemäßen Geschirrspülmaschine 10 mit einer geöffneten Spülmaschinentür 60. Der Spülraum 50 wird durch zwei Seitenwände 61 und 63, eine, in dieser Ansicht, linke Seitenwand 61 und eine rechte Seitenwand 63, sowie eine Rückwand 62 begrenzt. Bei einer geschlossenen Spülmaschinentür 60 wird der Spülraum ferner durch eine Innenwand 64 der Spülmaschinentür 60 begrenzt, siehe Fig. 3

Bei dieser Ausführungsform ist eine zweite Abgabevorrichtung 200 zur Abgabe von Wrasenreduktionsflüssigkeit in einem oberen Bereich des Spülraums 50, oberhalb der Spülmaschinentür 60 bzw. oberhalb der Öffnung für die Spülmaschinentür, angeordnet.

Die zweite Abgabevorrichtung 200 umfasst bei dieser Ausführungsform insgesamt vier Abgabedüsen 210, die einen Abgabekegel aufweisen, der von oben nach unten gerichtet ist. Der Innenwinkel des Abgabekegels, auch Sprühwinkel genannt, in einer Richtung parallel zur Rückwand 62 oder zur Innenwand 64 der Spülmaschinentür 60 (siehe Winkel α in Fig. 2), wenn sich diese in einem geschlossenen Zustand befindet, beträgt bei dieser Ausführungsform etwa 100°, kann bei anderen Ausführungsformen aber auch in einem Bereich, beispielsweise von etwa 60° bis 160°, liegen. Die Abgabecharakteristiken der Abgabeelemente bzw. Abgabedüsen 210 kann bei anderen Ausführungsformen angepasst werden, und die Größe der Innenwinkel des Abgabekegel hängt insbesondere auch von der gewählten Anzahl der Abgabeelemente und der Größe des Spülraums 50 ab. Es ist auch möglich, dass unterschiedliche Düsen mit abweichenden Abgabecharakteristiken und unterschiedlichen Abgabekegeln eingesetzt werden.

Fig. 3 zeigt schematisch eine Seitenansicht einer Ausführungsform einer erfindungsgemäßen Geschirrspülmaschine 10, bei der die Spülmaschinentür 60 geschlossen ist. Die in Fig. 3 gezeigte Ausführungsform umfasst zwei erste Abgabevorrichtungen zur Abgabe von Behandlungsflüssigkeit, eine obere erste Abgabevorrichtung 100 mit Abgabeelementen 110 und eine untere erste Abgabevorrichtung 110' mit Abgabeelementen 110' zur Abgabe von Behandlungsflüssigkeit.

In Fig. 3 ist eine zweite Abgabevorrichtung 200 zur Abgabe von Wrasenreduktionsflüssigkeit mit einem Abgabeelement 210 gezeigt, wobei die zweite Abgabevorrichtung 200 in einem oberen Bereich des Spülraums 50 und oberhalb der Spülmaschinentür 60 angeordnet ist, die in Fig. 3 geschlossen dargestellt ist.

Wie in Fig. 3 ersichtlich, ist der Abgabekegel des Abgabeelements 210 (und auch der anderen Abgabeelemente, die in Fig. 3 nicht sichtbar sind) in Richtung auf die Spülmaschinentür 60 geneigt. Der Innenwinkel des Abgabekegels (der Sprühwinkel) ist, in einer Richtung senkrecht zur Innenwand 64 der Spülmaschinentür 60 (Winkel β, siehe Fig. 3), relativ klein, er ist insbesondere bevorzugt kleiner als der Innenwinkel des Abgabekegels (der Sprühwinkel) in einer Richtung parallel zur Ebene der Innenwand 64 der Spülmaschinentür 60 (Winkel a, siehe Fig. 2), wenn sich diese in ihrem geschlossenen Zustand befindet, Der Winkel β liegt bevorzugt in einem Bereich von etwa 10° bis 30°. Der Winkel α liegt bevorzugt in einem Bereich von etwa 60 ° bis 160°.

Wie Fig. 3 deutlich zeigt, wird dadurch sichergestellt, dass ein Großteil der Innenwand 64 der Spülmaschinentür 60 direkt mit Wrasenreduktionsflüssigkeit beaufschlagt wird, bei dieser Ausführungsform werden durch die Abgabeelemente 210 ca. 80 % der Innenwand 64 der Spülmaschinentür 60 direkt mit Wrasenreduktionsflüssigkeit beaufschlagt.

Bei der in Fig. 3 gezeigten Ausdrucksformen sind ferner auch in der Nähe der Seitenwände weitere zweite Abgabevorrichtungen zur Abgabe von Wrasenreduktionsflüssigkeit vorgesehen, die aber in Fig. 3 nicht sichtbar sind. Bei dieser Ausführungsform ist jedoch im Bereich der Rückseite 62 des Spülraums keine zweite Abgabevorrichtung zur Abgabe von Wrasenreduktionsflüssigkeit vorgesehen.

Die in der Beschreibung und in den Figuren dargestellten Merkmale können sowohl einzeln als auch in beliebiger Kombination für die Realisierung der Erfindung wesentlich sein.

## Patentansprüche

1. Gewerbliche Geschirrspülmaschine (10) mit einem Spülraum (50), in dem mindestens eine erste Abgabevorrichtung (100, 100') zur Abgabe einer Behandlungsflüssigkeit zur Reinigung von Spülgut (310) angeordnet ist, wobei der Spülraum (50) durch einen oder mehrere Innenwände (61, 62, 63, 64) begrenzt ist,
wobei
die Geschirrspülmaschine (10) so ausgelegt ist, dass sie in mindestens zwei Betriebsmodi betreibbar ist, wobei die Geschirrspülmaschine (10) eine Steuervorrichtung umfasst, die so ausgelegt ist, dass sie in der Lage ist, die Geschirrspülmaschine (10) in einen von einem Nutzer gewählten oder einen gemäß einem Spülprogramm vorbestimmten Betriebsmodus zu schalten und den Betrieb der Geschirrspülmaschine (10) zu steuern, wobei die Betriebsmodi mindestens einen Spülgut-Behandlungs-Modus und mindestens einen Wrasenreduktions-Modus umfassen,
wobei die Geschirrspülmaschine (10) mindestens eine zweite Abgabevorrichtung (200) zur Abgabe einer Wrasenreduktionsflüssigkeit umfasst, die so in dem Spülraum (50) angeordnet ist, dass sie die Wrasenreduktionsflüssigkeit direkt und/oder indirekt zumindest auf einen Teilbereich mindestens einer der Innenwände (60, 61, 62, 63) des Spülraums (50) abgeben kann, wenn sich die Geschirrspülmaschine (10) in einem Wrasenreduktions-Modus befindet,
**dadurch gekennzeichnet, dass**
die Geschirrspülmachine einen Wrasenreduktionsflüssigkeits-Temperatursensor (642) umfasst, der in der Lage ist, die Temperatur der Wrasenreduktionsflüssigkeit zu bestimmen, und/oder einen Spülraum-Temperatursensor (52) umfasst, der in der Lage ist, die Temperatur innerhalb des Spülraums (50) zu bestimmen, und/oder einen Feuchtigkeitssensor umfasst, der in dem Spülraum (50) angeordnet ist und der in der Lage ist, die Feuchtigkeit innerhalb des Spülraums (50) zu bestimmen,
wobei die Steuervorrichtung so ausgebildet ist, dass sie die Zeitdauer, über die eine Wrasenreduktionsflüssigkeit innerhalb des Wrasenreduktions-Modus abgegeben wird, und/oder ein Wrasenreduktionsflüssigkeitsvolumen, das während des Wrasenreduktions-Modus abgegeben wird, in Abhängigkeit von der von dem Wrasenreduktionsflüssigkeit-Temperatursensor (642) ermittelten Temperatur der Wrasenreduktionsflüssigkeit und/oder in Abhängigkeit von der von dem Spülraum-Temperatursensor (52) ermittelten Temperatur innerhalb des Spülraums (50) und/oder in Abhängigkeit von dem von dem Feuchtigkeitssensor (52) ermittelten Wert innerhalb des Spülraums (50) einstellt.

2. Geschirrspülmaschine nach Anspruch 1, **dadurch gekennzeichnet, dass** sie eine Spülmaschinentür (60) umfasst, die zur Öffnung des Spülraums (50) und zur Entnahme des Spülguts (300) geöffnet werden kann, bevorzugt um eine Rotationsachse verschwenkt werden kann, wobei mindestens eine zweite Abgabevorrichtung (200) zur Abgabe einer Wrasenreduktionsflüssigkeit so in dem Spülraum (50) angeordnet ist, dass sie in der Lage ist, Wrasenreduktionsflüssigkeit direkt zumindest auf einen Teilbereich einer Innenwand (64) der Spülmaschinentür (60) abzugeben, wenn sich diese in ihrer geschlossenen Position befindet.

3. Geschirrspülmaschine nach Anspruch 2, **dadurch gekennzeichnet, dass** mindestens eine zweite Abgabevorrichtung (200) zur Abgabe einer Wrasenreduktionsflüssigkeit so in dem Spülraum (50) angeordnet ist, dass sie in der Lage ist, eine Wrasenreduktionsflüssigkeit direkt und/oder indirekt auf mindestens 30 % der Gesamtfläche der Innenwand (64) der Spülmaschinentür (60), bevorzugt auf mindestens 50 % der Gesamtfläche der Innenwand (64) der Spülmaschinentür (60), besonders bevorzugt auf mindestens 80 % der Gesamtfläche der Innenwand (64) der Spülmaschinentür (60), abzugeben, wenn sich diese in ihrer geschlossenen Position befindet.

4. Geschirrspülmaschine nach einem der vorhergehenden Ansprüche, **dadurch gekennzeichnet, dass** mindestens eine zweite Abgabevorrichtung (200) zur Abgabe einer Wrasenreduktionsflüssigkeit so in dem Spülraum (50) angeordnet ist, dass sie in der Lage ist, eine Wrasenreduktionsflüssigkeit direkt und/oder indirekt auf mindestens 30 % der Gesamtfläche zumindest einer Innenwand (61, 62, 63, 64) des Spülraums (50), bevorzugt auf mindestens 50 % der Gesamtfläche zumindest einer Innenwand (61, 62, 63, 64) des Spülraums (50), besonders bevorzugt auf mindestens 80 % der Gesamtfläche zumindest einer Innenwand (61, 62, 63, 64) des Spülraums (50), abzugeben.

5. Geschirrspülmaschine nach einem der vorhergehenden Ansprüche, **dadurch gekennzeichnet, dass** mindestens eine zweite Abgabevorrichtung (200), insbesondere mehrere zweite Abgabevorrichtungen (200) zur Abgabe einer Wrasenreduktionsflüssigkeit so in dem Spülraum (50) angeordnet ist/sind, dass sie in der Lage ist/sind, eine Wrasenreduktionsflüssigkeit direkt und/oder indirekt auf mindestens 30 %, bevorzugt auf mindestens 50 %, besonders bevorzugt auf mindestens 80 % der Gesamtfläche zweier Innenwände (61, 63) oder dreier Innenwände (61, 62, 63) des Spülraums (50) abzugeben.

6. Geschirrspülmaschine nach einem der vorhergehenden Ansprüche, **dadurch gekennzeichnet, dass** die Steuervorrichtung der Geschirrspülmaschine (10) so ausgebildet ist, dass sie die Abgabe einer Wrasenreduktionsflüssigkeit durch mindestens eine zweite Abgabevorrichtung (200) zur Abgabe einer Wrasenreduktionsflüssigkeit, insbesondere durch alle zweiten Abgabevorrichtungen (200) zur Abgabe einer Wrasenreduktionsflüssigkeit, sofort unterbricht, wenn der Spülraum (50), insbesondere durch eine Spülmaschinentür (60), geöffnet wird.

7. Geschirrspülmaschine nach einem der Ansprüche 1 bis 5, **dadurch gekennzeichnet, dass** die Steuervorrichtung der Geschirrspülmaschine (10) so ausgebildet ist, dass sie die Abgabe einer Wrasenreduktionsflüssigkeit durch mindestens eine zweite Abgabevorrichtung (200) zur Abgabe einer Wrasenreduktionsflüssigkeit, insbesondere durch alle zweiten Abgabevorrichtungen (200) zur Abgabe einer Wrasenreduktionsflüssigkeit, nach einem vorbestimmten Zeitraum unterbricht, wenn der Spülraum (50), insbesondere durch eine Spülmaschinentür (60), geöffnet wird.

8. Geschirrspülmaschine nach einem der vorhergehenden Ansprüche, **dadurch gekennzeichnet, dass** mindestens eine zweite Abgabevorrichtung (200) zur Abgabe einer Wrasenreduktionsflüssigkeit in einem oberen Bereich des Spülraums (50) angeordnet ist, bevorzugt innerhalb der oberen 20 % der vertikalen Ausdehnung des Spülraums (50) oder der vertikalen Erstreckung einer Innenwand (61, 62, 63,64) des Spülraums (50).

9. Geschirrspülmaschine nach einem der vorhergehenden Ansprüche, **dadurch gekennzeichnet, dass** mindestens eine zweite Abgabevorrichtung (200) zur Abgabe einer Wrasenreduktionsflüssigkeit im Spülraum (50) oberhalb einer Spülmaschinentür (60) oder oberhalb einer Öffnung des Spülraums (50), der durch die Spülmaschinentür (60) geschlossen wird, angeordnet ist.

10. Verfahren zum Betreiben einer gewerblichen Geschirrspülmaschine (10) nach einem der vorhergehenden Ansprüche, mit einem Spülraum (50), wobei der Spülraum (50) durch einen oder mehrere Innenwände (61, 62, 63, 64) begrenzt ist,
wobei
die Geschirrspülmaschine (10) in mindestens zwei Betriebsmodi betrieben werden kann, wobei mindestens ein Spülgut-Behandlungs-Modus und mindestens ein Wrasenreduktions-Modus vorhanden sind,
wobei innerhalb eines Wrasenreduktions-Modus über eine steuerbare Zeitdauer eine Wrasenreduktionsflüssigkeit direkt und/oder indirekt zumindest auf einen Teilbereich mindestens einer der Innenwände (61, 62, 63, 64) des Spülraums (50) abgeben wird, **dadurch gekennzeichnet, dass**
die Zeitdauer, über die eine Wrasenreduktionsflüssigkeit innerhalb des Wrasenreduktions-Modus abgegeben wird, und/oder ein Wrasenreduktionsflüssigkeitsvolumen, das während des Wrasenreduktions-Modus abgegeben wird, in Abhängigkeit von der von einem Wrasenreduktionsflüssigkeit-Temperatursensor (642) ermittelten Temperatur der Wrasenreduktionsflüssigkeit und/oder in Abhängigkeit von der von einem Spülraum-Temperatursensor (52) ermittelten Temperatur innerhalb des Spülraums (50) und/oder in Abhängigkeit von dem von einem Feuchtigkeitssensor (52) ermittelten Wert innerhalb des Spülraums (50) von einer Steuervorrichtung eingestellt wird.

## Claims

1. Commercial dishwasher (10) with a washing chamber (50) in which at least one first dispensing device (100, 100') is arranged for dispensing a treatment liquid for cleaning items to be washed (310), wherein the washing chamber (50) is delimited by one or more interior walls (61, 62, 63, 64), wherein
the dishwasher (10) is designed such that it is operable in at least two operating modes, wherein the dishwasher (10) comprises a control device which is designed such that it is able to switch the dishwasher (10) into an operating mode selected by a user or into an operating mode predetermined according to a washing program and to control the operation of the dishwasher (10), wherein the operating modes comprise at least one treatment mode for items to be washed and at least one vapor reduction mode,
wherein the dishwasher (10) comprises at least one second dispensing device (200) for dispensing a vapor reduction liquid, which dispensing device is arranged in the washing chamber (50) such that it may dispense the vapor reduction liquid directly and/or indirectly on at least one portion of at least one of the interior walls (60, 61, 62, 63) of the washing chamber (50) when the dishwasher (10) is in a vapor reduction mode,
**characterized in that**
the dishwasher comprises a vapor reduction liquid temperature sensor (642) which is able to determine the temperature of the vapor reduction liquid, and/or comprises a washing chamber temperature sensor (52) which is able to determine the temperature within the washing chamber (50), and/or comprises a humidity sensor which is arranged in the washing chamber (50) and is able to determine the humidity within the washing chamber (50),
wherein the control device is designed such that it sets the period of time, during which a vapor reduction liquid is dispensed within the vapor reduction mode, and/or a volume of the vapor reduction liquid which is dispensed during the vapor reduction mode, depending on the temperature of the vapor reduction liquid determined by the vapor reduction liquid temperature sensor (642) and/or depending on the temperature within the washing chamber (50) determined by the washing chamber temperature sensor (52) and/or depending on a value within the washing chamber (50) determined by the humidity sensor (52).

2. Dishwasher according to claim 1, **characterized in that** it comprises a dishwasher door (60) which may be opened to open the washing chamber (50) and for removing the items to be washed (300), preferably may be pivoted about an axis of rotation, wherein at least one second dispensing device (200) for dispensing a vapor reduction liquid is arranged in the washing chamber (50) such that said dispensing device is able to dispense vapor reduction liquid directly on at least one portion of an interior wall (64) of the dishwasher door (60) which this is located in its closed position.

3. Dishwasher according to claim 2, **characterized in that** at least one second dispensing device (200) for dispensing a vapor reduction liquid is arranged in the washing chamber (50) such that it is able to dispense a vapor reduction liquid directly and/or indirectly on at least 30 % of the total surface area of the interior wall (64) of dishwasher door (60), preferably on at least 50 % of the total surface area of the interior wall (64) of the dishwasher door (60), particularly preferably on at least 80 % of the total surface area of the interior wall (64) of the dishwasher door (60), when this is located in its closed position.

4. Dishwasher according to one of the preceding claims, **characterized in that** at least one second dispensing device (200) for dispensing a vapor reduction liquid is arranged in the washing chamber (50) such that it is able to dispense a vapor reduction liquid directly and/or indirectly on at least 30 % of the total surface area of at least one interior wall (61, 62, 63, 64) of the washing chamber (50), preferably on at least 50 % of the total surface area of at least one interior wall (61, 62, 63, 64) of the washing chamber (50), particularly preferably on at least 80 % of the total surface area of at least one interior wall (61, 62, 63, 64) of the washing chamber (50).

5. Dishwasher according to one of the preceding claims, **characterized in that** at least one second dispensing device (200), in particular multiple second dispensing devices (200) for dispensing a vapor reduction liquid is/are arranged in the washing chamber (50) such that it/they is/are able to dispense a vapor reduction liquid directly and/or indirectly on at least 30 %, preferably on at least 50 %, particularly preferably on at least 80 % of the total surface area of two interior walls (61, 63) or three interior walls (61, 62, 63) of the washing chamber (50).

6. Dishwasher according to one of the preceding claims, **characterized in that** the control device of the dishwasher (10) is designed such that it immediately interrupts the dispensing of a vapor reduction liquid by at least one second dispensing device (200) for dispensing a vapor reduction liquid, in particular by all second dispensing devices (200) for dispensing a vapor reduction liquid, when the washing chamber (50) is opened, in particular by a dishwasher door (60) .

7. Dishwasher according to one of claims 1 to 5, **characterized in that** the control device of the dishwasher (10) is designed such that it interrupts the dispensing of a vapor reduction liquid by at least one second dispensing device (200) for dispensing a vapor reduction liquid, in particular by all second dispensing devices (200) for dispensing a vapor reduction liquid, after a predetermined time period, when the washing chamber (50) is opened, in particular by a dishwasher door (60).

8. Dishwasher according to one of the preceding claims, **characterized in that** at least one second dispensing device (200) for dispensing a vapor reduction liquid is arranged in an upper area of the washing chamber (50), preferably within the upper 20 % of the vertical dimension of the washing chamber (50) or the vertical extension of an interior wall (61, 62, 63, 64) of the washing chamber (50).

9. Dishwasher according to one of the preceding claims, **characterized in that** at least one second dispensing device (200) for dispensing a vapor reduction liquid is arranged in the washing chamber (50) above a dishwasher door (60) or above an opening of the washing chamber (50) which is closed by the dishwasher door (60).

10. Method for operating a commercial dishwasher (10) according to one of the preceding claims, with a washing chamber (50), wherein the washing chamber (50) is delimited by one or more interior walls (61, 62, 63, 64),
wherein
the dishwasher (10) may be operated in at least two operating modes, wherein at least one treatment mode for items to be washed and at least one vapor reduction mode are available, wherein, during a vapor reduction mode, a vapor reduction liquid is dispensed for a controllable period of time directly and/or indirectly on at least one portion of at least one of the interior walls (61, 62, 63, 64) of the washing chamber (50) ,
**characterized in that**
the period of time, during which a vapor reduction liquid is dispensed during the vapor reduction mode, and/or a volume of the vapor reduction liquid, which is dispensed during the vapor reduction mode, is set by a control device depending on the temperature of the vapor reduction liquid determined by a vapor reduction liquid temperature sensor (642) and/or depending on the temperature within the washing chamber (50) determined by a washing chamber temperature sensor (52) and/or depending on a value within the washing chamber (50) determined by a humidity sensor (52).

## Revendications

1. Lave-vaisselle commercial (10) avec une chambre de lavage (50), dans laquelle se trouve au moins un premier dispositif de distribution (100, 100') pour la distribution d'un liquide de traitement pour le nettoyage de vaisselle (310), dans lequel la chambre de rinçage (50) est limitée par une ou plusieurs parois internes (61, 62, 63, 64),
dans lequel
le lave-vaisselle (10) est conçu de façon à pouvoir fonctionner dans au moins deux modes de fonctionnement, dans lequel le lave-vaisselle (10) comprend un dispositif de commande qui est conçu de façon à pouvoir commuter le lave-vaisselle (10) dans un mode de fonctionnement choisi par un utilisateur ou prédéterminé selon un programme de lavage et pour contrôler le fonctionnement du lave-vaisselle (10), dans lequel les modes de fonctionnement comprennent au moins un mode de traitement de vaisselle et au moins un mode de réduction des buées,
dans lequel le lave-vaisselle (10) comprend au moins un deuxième dispositif de distribution (200) pour la distribution d'un liquide de réduction des buées, qui est disposé dans la chambre de lavage (50) de façon à pouvoir distribuer le liquide de réduction des buées directement et/ou indirectement au moins sur une partie d'au moins une des parois internes (61, 62, 63, 64) lorsque le lave-vaisselle (10) est dans un mode de réduction des buées, **caractérisé en ce que**
le lave-vaisselle comprend un capteur de température de liquide de réduction des buées (642) qui permet de déterminer la température du liquide de réduction des buées et/ou un capteur de température de chambre de lavage (52) qui permet de déterminer la température à l'intérieur de la chambre de lavage (50) et/ou capteur d'humidité qui est disposé dans la chambre de lavage (50) qui permet de déterminer l'humidité à l'intérieur de la chambre de lavage (50),
dans lequel le dispositif de commande est conçu de façon à ajuster la durée pendant laquelle un liquide de réduction des buées est distribué en mode de réduction des buées et/ou à ajuster un volume de liquide de réduction des buées, qui est distribué dans le mode de réduction des buées, en fonction de la température du liquide de réduction des buées, déterminée par le capteur de température de liquide de réduction des buées (642) et/ou en fonction de la température à l'intérieur de la chambre de lavage (50) déterminée par le capteur de température de chambre de lavage (52) et/ou en fonction de la valeur d'humidité à l'intérieur de la chambre de lavage (50) déterminée par le capteur d'humidité (52).

2. Lave-vaisselle selon la revendication 1, **caractérisé en ce qu'**il comprend une porte de lave-vaisselle (60) qui peut être ouverte pour l'ouverture de la chambre de lavage (50) et pour le retrait de la vaisselle (300), de préférence qui peut être pivotée autour d'un axe de rotation, dans lequel au moins un deuxième dispositif de distribution (200) est prévu pour la distribution d'un liquide de réduction des buées dans la chambre de lavage (50), de façon à pouvoir distribuer le liquide de réduction des buées directement au moins sur une partie d'une paroi interne (64) de la porte de lave-vaisselle (60) lorsque celle-ci est en position fermée.

3. Lave-vaisselle selon la revendication 2, **caractérisé en ce qu'**au moins un deuxième dispositif de distribution (200) est prévu pour la distribution d'un liquide de réduction des buées dans la chambre de lavage (50), de façon à pouvoir distribuer un liquide de réduction des buées directement et/ou indirectement sur au moins 30 % de la surface totale de la paroi interne (64) de la porte de lave-vaisselle (60), plus particulièrement de préférence sur au moins 80 % de la surface totale de la paroi interne (64) de la porte de lave-vaisselle (60) lorsque celle-ci est en position fermée.

4. Lave-vaisselle selon l'une des revendications précédentes, **caractérisé en ce qu'**au moins un deuxième dispositif de distribution (200) est prévu pour la distribution d'un liquide de réduction des buées dans la chambre de lavage (50), de façon à pouvoir distribuer un liquide de réduction des buées directement et/ou indirectement sur au moins 30 % de la surface totale d'au moins une paroi interne (61, 62, 63, 64) de la chambre de lavage (50), de préférence sur au moins 50 % de la surface totale d'au moins une paroi interne (61, 62, 63, 64) de la chambre de lavage (50), plus particulièrement de préférence sur au moins 80 % de la surface totale d'au moins une paroi interne (61, 62, 63, 64) de la chambre de lavage (50).

5. Lave-vaisselle selon l'une des revendications précédentes, **caractérisé en ce qu'**au moins un deuxième dispositif de distribution (200), plus particulièrement plusieurs deuxièmes dispositifs de distribution (200) sont prévus pour la distribution d'un liquide de réduction des buées dans la chambre de lavage (50), de façon à pouvoir distribuer un liquide de réduction des buées directement et/ou indirectement sur au moins 30 %, de préférence sur au moins 50 %, plus particulièrement de préférence sur au moins 80 % de la surface totale de deux parois internes (61, 63) ou de trois parois internes (61, 62, 63) de la chambre de lavage (50).

6. Lave-vaisselle selon l'une des revendications précédentes, **caractérisé en ce que** le dispositif de commande du lave-vaisselle (10) est conçu de façon à interrompre immédiatement la distribution d'un liquide de réduction des buées à l'aide d'un deuxième dispositif de distribution (200) pour la distribution d'un liquide de réduction des buées, plus particulièrement à l'aide de tous les deuxièmes dispositifs de distribution (200) pour la distribution d'un liquide de réduction des buées lorsque la chambre de lavage (50) est ouverte, plus particulièrement à l'aide d'une porte de lave-vaisselle (60).

7. Lave-vaisselle selon l'une des revendications 1 à 5, **caractérisé en ce que** le dispositif de commande du lave-vaisselle (10) est conçu de façon à interrompre la distribution d'un liquide de réduction des buées à l'aide d'un deuxième dispositif de distribution (200) pour la distribution d'un liquide de réduction des buées, plus particulièrement à l'aide de tous les deuxièmes dispositifs de distribution (200) pour la distribution d'un liquide de réduction des buées, après une période prédéterminée lorsque la chambre de lavage (50) est ouverte, plus particulièrement à l'aide d'une porte de lave-vaisselle (60).

8. Lave-vaisselle selon l'une des revendications précédentes, **caractérisé en ce qu'**au moins un deuxième dispositif de distribution (200) pour la distribution d'un liquide de réduction des buées est disposé dans une partie supérieure de la chambre de lavage (50), de préférence à l'intérieur des 20 % supérieurs de l'extension verticale de la chambre de lavage (50) ou de l'extension verticale d'une paroi interne (61, 62, 63, 64) de la chambre de lavage (50).

9. Lave-vaisselle selon l'une des revendications précédentes, **caractérisé en ce qu'**au moins un deuxième dispositif de distribution (200) pour la distribution d'un liquide de réduction des buées est disposé dans la chambre de lavage (50) au-dessus d'une porte de lave-vaisselle (60) ou au-dessus d'une ouverture de la chambre de lavage (50) qui est fermée par la porte de lave-vaisselle (60).

10. Procédé de fonctionnement d'un lave-vaisselle commercial (10) selon l'une des revendications précédentes, avec une chambre de lavage (50), dans lequel la chambre de lavage (50) est limitée par une ou plusieurs parois internes (61, 62, 63, 64),
dans lequel
le lave-vaisselle (10) peut fonctionner dans au moins deux modes de fonctionnement, dans lequel il existe au moins un mode de traitement de vaisselle et au moins un mode de réduction des buées,
dans lequel, dans un mode de réduction des buées, un liquide de réduction des buées est distribué, pendant une période réglable, directement et/ou indirectement sur une partie d'au moins une des parois internes (61, 62, 63, 64) de la chambre de lavage (50),
**caractérisé en ce que**
la durée pendant laquelle un liquide de réduction des buées est distribué dans un mode de réduction des buées et/ou un volume de liquide de réduction des buées, qui est distribué dans un mode de réduction des buées, est ajusté par un dispositif de commande, en fonction de la température du liquide de réduction des buées, déterminée par le capteur de température de liquide de réduction des buées (642) et/ou en fonction de la température à l'intérieur de la chambre de lavage (50), déterminée par un capteur de température de chambre de lavage (52) et/ou en fonction d'une valeur d'humidité à l'intérieur de la chambre de lavage (50), déterminée par le capteur d'humidité (52).
